# EUROPÄISCHE PATENTSCHRIFT

(11) **EP 3 931 143 B1**
(45) Veröffentlichungstag und Bekanntmachung des Hinweises auf die Patenterteilung: **04.10.2023**
(21) Anmeldenummer: 20714481.7
(22) Anmeldetag: 25.02.2020
(51) Int. Cl.: B66C 1/02

(54) **VAKUUM-HEBEVORRICHTUNG**
VACUUM LIFTING DEVICE
DISPOSITIF DE LEVAGE SOUS VIDE

(30) Priorität: 26.02.2019 DE 102019104807
(43) Veröffentlichungstag der Anmeldung: 05.01.2022
(73) Patentinhaber: FIPA Holding GmbH, 85737 Ismaning (DE)
(72) Erfinder: KALTENECKER, Michael, 81549 München (DE); JOST, Christopher, 85452 Moosinning (DE); STOLZE, Michael, 85656 Buch am Buchrain (DE)
(74) Vertreter: Meissner Bolte Partnerschaft mbB
(86) Internationale Anmeldenummer: PCT/EP2020/054823
(87) Internationale Veröffentlichungsnummer: WO 2020/173898

(56) Entgegenhaltungen:
- EP-A1- 3 351 501
- WO-A1-2014/189435

## Beschreibung

Die vorliegende Erfindung betrifft allgemein insbesondere auf der Vakuumtechnik basierende Greifsysteme für die dynamische Handhabung von Gegenständen. Im Einzelnen betrifft die Erfindung eine Vakuum-Hebevorrichtung, welche gelegentlich auch als "Saugheber" bezeichnet wird.

Bei einer solchen Vakuum-Hebevorrichtung erfolgt das Heben und Halten der unterschiedlichen Werkstücke mit Hilfe von Vakuum. Der Vorgang des Hebens wird mit Hilfe eines längenvariablen Saugschlauches, beispielsweise in Gestalt eines Spiralschlauches ermöglicht. Dieser längenvariable Saugschlauch wird gelegentlich auch als "Hubschlauch" bezeichnet.

Am Ende des längenvariablen Saugschlauches ist ein Lastaufnahmemittel angebracht, welches entweder als Saugmittel, das hauptsächlich mit Vakuum funktioniert oder als mechanisches Greifmittel ausgeführt sein kann.

Setzt man mit einem Saugmittel auf das zu bewegende Werkstück auf, wird die in dem Saugmittel und in dem längenvariablen Saugschlauch enthaltene Luft zumindest teilweise evakuiert in Folge dessen sich der längenvariable Saugschlauch wie eine Ziehharmonika zusammenzieht, sodass das Werkstück am Saugmittel haftet und schließlich angehoben werden kann. Sinkt das Vakuum, so wird die Last wieder abgesenkt.

Das Vakuum wird je nach Anwendungsfall entweder durch einen Seitenkanalverdichter, eine Vakuumpumpe oder einen Mehrkammer-Ejektor (Venturi Düse) erzeugt.

Die manuelle Steuerung der Vakuum-Hebevorrichtung erfolgt in der Regel mit Hilfe eines Bedienteils, das am unteren Ende des längenvariablen Saugschlauches angebracht ist. Mit diesem Bedienteil wird das Ansaugen, Heben, Senken und anschließende Lösen der Last einhändig kontrolliert.

Gemäß einem Aspekt der vorliegenden Erfindung betrifft diese insbesondere eine Vakuum-Hebevorrichtung mit einer Saugleitung, die sich zwischen einem Vakuumanschluss einer Vakuumversorgung und einer Mündungsöffnung erstreckt. Die Vakuum-Hebevorrichtung weist ferner ein Lastaufnahmemittel auf, wie beispielsweise ein Saugmittel, das zur abdichtenden Anlage an Transportgutoberflächen dient und das einseitig an der Saugleitung angebracht ist und die Mündungsöffnung begrenzt. Ferner kommt ein längenvariabler Saugschlauch zum Einsatz, der die Saugleitung abschnittsweise zwischen dem Saugmittel und dem Vakuumanschluss begrenzt. Schließlich ist eine Ventilsteuerung vorgesehen, die zur Einstellung eines Unterdruckes im Saugschlauch sowie zur Beeinflussung eines freien Strömungsquerschnitts der Saugleitung in einem Leitungsabschnitt zwischen dem Saugschlauch und der Mündungsöffnung ausgebildet ist, und die zwischen einer Sperrstellung zur Unterbrechung des Leitungsabschnittes und einer Freigabestellung zur Freigabe des Leitungsabschnittes (manuell) einstellbar ist.

Eine derartige Vakuum-Hebevorrichtung ist - zumindest dem Prinzip nach - bereits aus dem Stand der Technik bekannt. Beispielsweise betrifft die Druckschrift DE 10 038 013 B4 eine Vakuum-Hebevorrichtung, welche zum Anheben von Transportgütern, wie Kartons, Fässern oder Säcken, dient. Die aus diesem Stand der Technik bekannte Vakuum-Hebevorrichtung umfasst einen längenvariablen Saugschlauch, der sich in vertikaler Richtung erstreckt und dessen oberes Ende an einem Träger oder einer Gebäudewand fixiert werden kann. Am unteren Ende des längenvariablen Saugschlauchs ist ein Bedienteil angebracht, in welchem eine Ventileinrichtung angeordnet ist. Das Bedienteil ist mit einem tellerartig ausgebildeten, mit einer umlaufenden, elastischen Dichtung versehenen Saugmittel gekoppelt. Das Saugnapf artig ausgebildete Saugmittel dient zur abdichtenden Anlage an einer Transportgutoberfläche. Dabei kann eine vom Saugmittel und der Transportgutoberfläche gebildete Fluidkammer durch entsprechende Ansteuerung der Ventileinrichtung in kommunizierende Verbindung mit dem unter Druck beaufschlagbaren Saugschlauch gebracht werden. Bei gleichzeitiger, zumindest nahezu vollständig abdichtender Anlage des Saugmittels an der Transportgutoberfläche führt die Unterdruck Beaufschlagung des Saugschlauchs auch zu einer Unterdruck Beaufschlagung der Fluidkammer und damit zur Ausübung einer Saugkraft auf das Transportgut. Der Unterdruck wirkt auch auf den Saugschlauch und führt zu einer Unterdruck bedingten Längenkontraktion des Saugschlauches, die in einer Hubbewegung für das Transportgut resultiert.

Zur Beeinflussung der Geschwindigkeit der Hubbewegung und der Hubhöhe sowie zum Absetzen des Transportguts ermöglicht die Ventileinrichtung die Zufuhr von Zuluft aus der Umgebung in den Saugschlauch. Dies erfolgt dadurch, dass ein freier Querschnitt eines Zuluftkanals, der das Innere des Unterdruck beaufschlagbaren Saugschlauchs mit der Umgebung kommunizierend verbindet, mittels der Ventileinrichtung zwischen einer Öffnungsstellung und einer Schließstellung beeinflusst werden kann. In der Öffnungsstellung kann ein maximaler Zuluftstrom in dem Saugschlauch stattfinden, in der Schließstellung wird der Zuluftstrom in dem Saugschlauch zumindest nahezu vollständig unterbrochen. Zum Absetzten des Transportguts findet zunächst durch Einleitung von Zuluft durch den Zuluftkanal in den Saugschlauch eine Abschwächung des Unterdrucks im Saugschlauch statt. Dadurch dehnt sich der längenvariable Saugschlauch aufgrund der Gewichtskraft des Transportguts aus, da diese nicht mehr vollständig vom Unterdruck im Saugschlauch kompensiert wird, und zwar solange, bis das Transportgut auf einer Oberfläche abgesetzt werden kann. Anschließend wird bei maximalem Zuluftstrom in den Saugschlauch und damit minimalem Unterdruck in dem Saugschlauch und in dem Saugmittel das Saugmittel von der Transportgutoberfläche abgehoben.

Die bekannte Vakuum-Hebevorrichtung weist ein der Ventileinrichtung zugehöriges Steuerventil auf, welches zur zeitweiligen Unterbrechung eines Leitungsabschnittes der zwischen dem Saugmittel und dem am oberen Ende des längenvariablen Saugschlauchs angeordneten Vakuumanschlusses gebildeten Saugleitung ausgebildet ist. Das Steuerventil gibt bei Annäherung des Saugmittels an die Transportgutoberfläche den Leitungsabschnitt der Saugleitung und damit die kommunizierende Verbindung zwischen Vakuumanschluss und Saugmittel frei. Bei Überschreiten eines vorgebbaren Abstands zwischen Saugmittel und Transportgutoberfläche verschließt das Steuerventil die Saugleitung, um einen unerwünschten Unterdruck-Volumenstrom durch die Saugleitung in Richtung des Vakuumanschlusses zu vermeiden.

Anstelle eines tellerartigen Saugmittels kann am unteren Ende des längenvariablen Saugschlauches auch ein gitterartiges Gestellt mit mehreren, beabstandet voneinander angeordneten Saugnäpfen als Saugmittel vorgesehen sein. Ein derartiges Saugmittel geht beispielsweise zur Handhabung von Holz-, Glas- oder Metallplatten und weist ein erhebliches Eigengewicht auf. Ein derartig ausgebildetes Saugmittel bereitet aufgrund seiner räumlichen Ausdehnung gewisse Schwierigkeiten beim Abheben von Transportgutoberflächen nach Beendigung des Hubvorganges. EP 3 351 501 A1 offenbart den Oberbegriff des Anspruchs 1.

Die Aufgabe der Erfindung besteht darin, eine Vakuum-Hebevorrichtung, insbesondere eine Vakuum-Hebevorrichtung der zuvor genannten Art, anzugeben, welche insbesondere deutlich Bediener freundlich ist und ein schnelles und flüssiges Arbeiten ermöglicht. Insbesondere soll die Vakuum-Hebevorrichtung auf individuelle, Anwender spezifische Problemstellungen in einfacher Weise anpassbar sein. Zusätzlich sollen im Betrieb der Vakuum-Hebevorrichtung Ressourcen einsparbar sein, insbesondere Energie/Vakuum.

Die Aufgabe wird mit einer Vakuum-Hebevorrichtung gemäß dem Anspruch 1 gelöst.

In dem erfindungsgemäß die Art und/oder die Gewichtskraft eines mit dem Saugmittel zu greifenden oder gegriffenen Transportguts ermittelt oder abgeschätzt wird, ist es möglich, vorzugsweise automatisch für jede erfasste Transportgutart bzw. für jede erfasste Gewichtskraft des Transportguts für die Handhabung des Transportguts optimale Parameter der Vakuum-Hebevorrichtung auszuwählen und die entsprechenden zugehörigen Prozessparameter einzustellen. Über die auf diese Weise erzielbare optimale Anpassung der Betriebsparameter der Vakuum-Hebevorrichtung kann insbesondere der Verbrauch an Energie reduziert werden, wobei gleichzeitig ein schnelles und flüssiges Arbeiten mit der Vakuum-Hebevorrichtung ermöglicht wird.

Bei dem einstellbaren Betriebsparameter der Vakuum-Hebevorrichtung handelt es sich beispielsweise um den Betriebsmode oder die Art der zur Vakuumversorgung verwendeten Vakuumquelle, welche insbesondere im Hinblick auf das von der Vakuum-Hebevorrichtung zu hebende Gewicht des Transportguts in wirtschaftlicher Hinsicht optimal angepasst oder ausgewählt werden kann.

Als "Art des Transportguts" wird vorwiegend insbesondere der Typ des von der Vakuum-Hebevorrichtung zu manipulierenden Werkstückes/Transportguts verstanden. Die Transportgutart hängt beispielsweise insbesondere von der Größe, der Formgebung, dem Material und dem Gewicht des zu greifenden oder gegriffenen Transportguts ab.

In einer denkbaren Realisierung der erfindungsgemäßen Lösung ist vorgesehen, dass anhand der erfassten Transportgutart wenigstens folgende Transportgüter erkannt werden können:
- aus Holz oder einem holzartigen Material gefertigte Platten;
- aus Metall oder einem metallartigen Material gefertigte Platten;
- aus Glas oder einem glasartigen Material gefertigte Platten;
- Kartons;
- Kisten; und
- Säcke.

Der Erfindung liegt die Erkenntnis zugrunde, dass es im Hinblick auf ein schnelles und flüssiges Arbeiten bei gleichzeitiger Einsparung von Ressourcen es von Vorteil ist, wenn entsprechende Funktionalitäten und/oder Betriebsparameter der Vakuum-Hebevorrichtung in Abhängigkeit der Transportgutart und/oder der Gewichtskraft des zu greifenden oder gegriffenen Transportguts eingestellt werden können. Wenn beispielsweise erfasst wird, dass sich bei dem zu greifenden oder gegriffenen Transportgut um ein Transportgut mit hoher Gewichtskraft handelt, ist die Vakuumquelle zur Vakuumversorgung der Vakuum-Hebevorrichtung entsprechend anzusteuern und/oder auszuwählen, bzw. die Vakuumquelle ist entsprechend anzusteuern bzw. auszuwählen, wenn erfasst oder ermittelt wird, dass es sich bei dem zu greifenden oder gegriffenen Transportgut um ein Transportgut mit relativ geringer Gewichtskraft handelt.

Gleiches gilt im übertragenen Sinne auch für Transportgüter, dessen Oberfläche nicht ständig abdichtend ausgebildet sind, wie es beispielsweise bei Kartonagen oder Säcken der Fall sein kann.

Darüber hinaus ist es von Vorteil, wenn weitere zusätzliche Funktionalitäten der Vakuum-Hebevorrichtung initiiert/aktiviert werden, wenn abgeschätzt oder ermittelt wird, dass es sich bei dem zu greifenden oder gegriffenen Transportgut um ein besonders sperriges Transportgut handelt, wie beispielsweise eine Platte oder der Gleichen.

Eine derartige zusätzliche Funktionalität könnte beispielsweise darin bestehen, dass mit Hilfe einer Sensorik die Position der Vakuum-Hebevorrichtung und/oder Bewegungsdaten der Vakuum-Hebevorrichtung in Form von Messwerten erfasst wird/werden, wobei durch Auswertung der erfassten Messwerte Handlungsanweisungen und/oder handhabungsbezogene Informationen für den Bediener der Vakuum-Hebevorrichtung erzeugt und über eine Ausgabeeinrichtung, beispielsweise ein Display oder dergleichen, ausgegeben werden.

Zusätzlich hierzu ist es denkbar, wenn der Vakuum-Hebevorrichtung eine Sensorik zugeordnet ist zum direkten oder indirekten Ermitteln oder Abschätzen der Art und/oder der Gewichtskraft eines mit dem Saugmittel der Vakuum-Hebevorrichtung zugreifenden oder gegriffenen Transportgutes, wobei die von der Sensorik ermittelten oder abgeschätzten Informationen entsprechend in einer Auswerteeinrichtung ausgewertet werden, um geeignete Handlungsanweisungen und/oder handhabungsbezogene Informationen für den Bediener der Vakuum-Hebevorrichtung zu generieren und diese Informationen über eine Ausgabeeinrichtung entsprechend auszugeben.

Mit dieser Maßnahme wird die Handhabung von Transportgütern mit Hilfe der Vakuum-Hebevorrichtung erleichtert, da insbesondere individuell auf die Handhabung oder den Bediener bezogene Handlungsanweisungen und/oder handhabungsbezogene Informationen ausgegeben werden, welche zur Unterstützung und Führung des Bedieners der Vakuum-Hebevorrichtung bei der Steuerung der Vakuum-Hebevorrichtung dienen.

Insbesondere können durch Ausgabe der Handlungsanweisungen und/oder handhabungsbezogenen Informationen die richtige Zuordnung und die korrekte Handhabung eines Transportgutes sichergestellt werden. Darüber hinaus kann der Bediener der Vakuum-Hebevorrichtung gezielt Informationen zu einem aktuellen Handhabungsvorgang, beispielsweise die Angabe eines Zielortes, eines Bewegungsablaufes, einer Handhabungsgeschwindigkeit oder einer Belastungswarnung erhalten.

Gemäß Ausführungsformen der erfindungsgemäßen Vakuum-Hebevorrichtung weist die Sensorik eine Waage, insbesondere elektromechanische Waage auf, um die Gewichtskraft eines mit dem Saugmittel gegriffenen Transportgutes direkt zu ermitteln.

Erfindungsgemäß weist die Sensorik ein berührungslos arbeitendes Erkennungssystem auf, welches ausgebildet ist, die Art eines mit dem Saugmittel zugreifenden oder gegriffenen Transportgutes zu ermitteln. Indem die Art des mit dem Saugmittel zugreifenden oder gegriffenen Transportgutes ermittelt oder erfasst wird, ist indirekt auch die Gewichtskraft oder eine Gewichtskraftklasse des Greifgutes bekannt.

Für das berührungslos arbeitende Erkennungssystem kommen unterschiedliche Ausformen in Frage. Erfindungsgemäß weist das berührungslos arbeitende Erkennungssystem eine Scaneinrichtung auf zum Erfassen der Größe und/oder Formgebung eines mit dem Saugmittel zugreifenden Transportgutes, wobei das Erkennungssystem ausgebildet ist, über die Größe und/oder Formgebung des mit dem Saugmittel zugreifenden Transportgutes dessen Gewichtskraft und/oder die Art des Transportgutes abzuschätzen oder zu ermitteln.

Zusätzlich weist das berührungslos arbeitende Erkennungssystem ein Sender-Empfänger-System auf zum automatischen und berührungslosen Identifizieren eines mit dem Saugmittel zu greifenden oder gegriffenen Transportgutes.

Zusätzlich hierzu kann das berührungslos arbeitenden Erkennungssystem auch eine Scaneinrichtung aufweisen zum Abscannen einer Identifizierung, die einem mit dem Saugmittel zugreifenden oder gegriffenen Transportgut zugeordnet und vorzugsweise angebracht ist.

Unter dem hierin verwendeten Begriff "Scaneinrichtung" ist ein Scanner oder Abtaster zu verstehen, bei welchem es sich um ein Datenerfassungsgerät handelt, welches insbesondere ausgebildet ist, dass Transportgut auf eine systematische und regelmäßige Weise abzutasten oder zu vermessen. Insbesondere ist die Scaneinrichtung ausgebildet, die Größe und/oder Formgebung eines mit dem Saugmittel zugreifenden Transportgutes in einer optomechanischen Weise zu erfassen.

Zusätzlich zu einer solchen Scaneinrichtung kann das berührungslos arbeitende Erkennungssystem eine RFID-Leseeinrichtung aufweisen, welche ausgelegt ist, um eine Kennung aus einem Transponder, der einem mit dem Saugmittel zugreifenden oder gegriffenen Transportgut zugeordnet und vorzugsweise an dem Transportgut angebracht ist, auszulesen. Hierbei kommt also eine Technologie für ein Sender-Empfänger-System zum automatischen und berührungslosen Identifizieren und Lokalisieren von Transportgütern mit Radiowellen zum Einsatz.

Die Scaneinrichtung und/oder die RFID-Leseeinrichtung ist bei Ausführungsformen der erfindungsgemäßen Vakuum-Hebevorrichtung im Bereich des Saugmittels angebracht. Denkbar ist es aber auch, die Scaneinrichtung und/oder die RFID-Leseeinrichtung als von dem Bediener der Vakuum-Hebeeinrichtung manuell zu betätigen des Handgerät auszuführen.

Gemäß bevorzugten Ausführungsformen der erfindungsgemäßen Vakuum-Hebevorrichtung ist dieser eine Steuereinrichtung zugeordnet, welche ausgebildet ist, in Abhängigkeit von der mit Hilfe der Sensorik ermittelten der abgeschätzten Art und/oder Gewichtskraft eines mit dem Saugmittel zugreifenden oder gegriffenen Transportgutes einen Betrieb oder einen Betriebsmodus der Vakuum-Versorgung zu steuern oder auszuwählen und vorzugsweise automatisch einzustellen.

Beispielsweise kann die Vakuumversorgung einen Seitenkanalverdichter aufweisen, wobei die Steuereinrichtung der Vakuum-Hebevorrichtung ausgebildet ist, in Abhängigkeit von der mit Hilfe der Sensorik ermittelten oder abgeschätzten Art und/oder Gewichtskraft eines mit dem Saugmittel zugreifenden oder gegriffenen Transportgutes die Rotationsgeschwindigkeit eines Schaufellaufrades des Seitenkanalverdichters zu variieren oder auf vorab festgelegt oder festlegbare Werte einzustellen, sodass der Seitenkanalverdichter stets optimal betrieben wird, was im Hinblick die laufenden Betriebskosten von Vorteil ist. Bei einem Seitenkanalverdichter wird über ein schnellrotierendes Schaufellaufrad Luft angesaugt, die anschließend durch Zentrifugalkraft nach außen gedrückt wird, wodurch eine Verdichtung zustande kommt. Die Luft strömt dann über den Seitenkanal wieder zurück nach innen und wird zwischen zwei weiteren Schaufeln weiter komprimiert. In diesem Zusammenhang ist insbesondere denkbar, wenn die Vakuumversorgung mehrere Seitenkanalverdichter aufweist, die vorzugsweise parallel zueinander geschaltet sind. Beispielsweise kann die Vakuumversorgung einen ersten Seitenkanalverdichter und mindestens eine weiteren, zweiten Seitenkanalverdichter aufweisen, wobei die Steuereinrichtung der Vakuum-Hebevorrichtung ausgebildet ist, in Abhängigkeit von der mit Hilfe der Sensorik ermittelten oder abgeschätzten Art und/oder Gewichtskraft eines mit dem Saugmittel zugreifenden oder gegriffenen Transportgutes den ersten Seitenkanalverdichter und/oder den mindestens einen weiteren, zweiten Seitenkanalverdichter einzuschalten, um so die pro Zeiteinheit "bereitgestellte" Menge des Vakuums optimal an das tatsächlich von der Vakuum-Hebevorrichtung zu handhabende Transportgut anzupassen.

Alternativ oder zusätzlich hierzu kann die Vakuumversorgung auch eine Drehkolbenpumpe aufweisen, wobei in diesem Fall die Steuereinrichtung ausgebildet sein kann, in Abhängigkeit von der mit Hilfe der Sensorik ermittelten oder abgeschätzten Art und/oder Gewichtskraft eines mit dem Saugmittel zugreifenden oder gegriffenen Transportgutes die Rotationsgeschwindigkeit eines Rotorenpaares der Drehkolbenpumpe zu variieren oder vorab festgelegte oder festlegbare Werte einzustellen.

Gemäß einem weiteren Aspekt, die nicht Teil der Erfindung darstellt, wird eine Vakuum-Hebevorrichtung angegeben, welche eine Sensorik aufweist zum direkten oder indirekten Ermitteln oder Abschätzen eines Flächen- oder Volumenschwerpunktes des mit dem Saugmittel zugreifenden Transportgutes. Bei dieser Ausführungsform bietet es sich an, wenn die Vakuum-Hebevorrichtung ferner eine optische Zeige- und/oder Visiereinrichtung, insbesondere in Gestalt eines Laserpointers, aufweist zum optischen Visualisieren des ermittelten oder abgeschätzten Flächenschwerpunktes oder einer Projektion des ermittelten oder abgeschätzten Volumenschwerpunktes auf die Transportgutoberfläche des von dem Saugmittel zugreifenden Transportgutes. Mit dieser Maßnahme kann sichergestellt werden, dass die Bedienperson der Vakuum-Hebevorrichtung das Saugmittel stets am idealen Punkt (Flächenschwerpunkt) des zugreifenden Transportgutes ansetzt.

Eine Ausführungsform, die nicht Teil der Erfindung darstellt, betrifft eine Vakuum-Hebevorrichtung, welcher eine Sensorik zugeordnet ist zum Ermitteln einer Lage des Saugmittels relativ zu einer horizontalen Ebene. Bei dieser Ausführungsform ist ferner vorzugsweise eine Auswerteeinrichtung zugeordnet, welche eine entsprechende Warnung an die Bedienperson der Vakuum-Hebevorrichtung ausgibt, wenn ermittelt wird, dass das Saugmittel nicht horizontal ausgerichtet ist bzw. einen vorab festgelegten oder festlegbaren Winkel zur horizontalen Ebene überschreitet. Dieser vorab festgelegte oder festlegbare Winkel ist selbstverständlich variabel einstellbar, und zwar in Abhängigkeit von der Gewichtskraft oder zur erwartenden Gewichtskraft des mit dem Saugmittel zugreifenden Transportgutes und/oder dem zum Halten eines gegriffenen Transportgutes zu Verfügung stehenden Vakuum. Auf diese Weise wird sicher ein ungewolltes Lösen/Abreisen des Transportgutes von dem Sauggreifer verhindert.

Eine Ausführungsform, die nicht Teil der Erfindung darstellt, betrifft eine Vakuum-Hebevorrichtung, welche eine Sensorik aufweist, um eine momentane Beschleunigung des Saugmittels zu ermitteln. Bei dieser Ausführungsform ist vorzugsweise eine Auswerte- und/oder Steuereinrichtung vorgesehen, welche die der Vakuum-Hebevorrichtung zugeordnete Vakuumquelle in Abhängigkeit der ermittelten momentanen Beschleunigung Saugmittels ansteuert bzw. die der Vakuum-Hebevorrichtung zugeordneten Ventileinrichtung. Dabei kann vorgesehen sein, dass die Steuereinrichtung bzw. die Vakuumquelle entsprechend angesteuert wird, wenn die ermittelte, momentane Beschleunigung des Saugmittels einen vorab festgelegten kritischen Wert überschreitet. Hierbei liegt diesem Aspekt die Erkenntnis zugrunde, dass bei einem ungewollten Abreisen bzw. Trennen des Transportgutes von dem Saugmittel das Saugmittel dazu neigt, hochzuschnellen, was dem Bediener der Vakuum-Hebevorrichtung gefährden könnte. Indem auf die Ventileinrichtung oder die Vakuumquelle steuernd eingewirkt, wenn die momentane Beschleunigung des Saugmittels einen kritischen Wert überschreitet, kann so eine Gefahrensituation wirksam verhindert werden.

Grundsätzlich ist es von Vorteil, wenn die Vakuum-Hebevorrichtung eine Speichereinrichtung aufweist, um im Hinblick auf den Betrieb der Vakuum-Hebevorrichtung relevante Informationen und Daten zu speichern. Auf diese Weise kann der Betrieb der Vakuum-Hebevorrichtung dokumentiert werden, um insbesondere auch Wartungsintervalle vorhersehend einplanen zu können.

Die Speichereinrichtung ist insbesondere ausgebildet, vorzugsweise alle mit der Sensorik erfassten Daten und Informationen dauerhaft zu speichern, wobei die Speichereinrichtung ausgebildet ist, vorzugsweise über einen Fernzugriff zumindest teilweise auslesbar zu sein.

Eine Ausführungsform, die nicht Teil der Erfindung darstellt, betrifft eine Vakuum-Hebevorrichtung angegeben, welche eine Sensorik aufweist zum Erfassen der Anwesenheit eines Bedieners der Vakuum-Hebevorrichtung, wobei der Vakuum-Hebevorrichtung eine Steuereinrichtung zugeordnet ist, welche ausgebildet ist, in Abhängigkeit von dem Erfassungsergebnis der Sensorik die Ventilsteuerung der Vakuum-Hebevorrichtung und/oder die Vakuumversorgung der Vakuum-Hebevorrichtung entsprechend anzusteuern.

Die erfindungsgemäße Vakuum-Hebevorrichtung weist vorzugsweise ferner eine Bedieneinrichtung insbesondere in Gestalt eines Art Pistolengriffen zwischen dem Saugmittel und dem endseitigen Bereich des Saugschlauches auf, wobei das Saugmittel über eine Kupplung schwenkbar an der Bedieneinrichtung vorzugsweise Lös- oder Austauschbar angebracht ist.

Die Bedieneinrichtung kann ferner entsprechende elektrische Schalter oder Taster, insbesondere Folientaster, aufweisen zum Ansteuern von entsprechenden Ventilen der Ventilsteuerung, wobei die elektrischen Schalter oder Taster jeweils über eine elektrische Leitung mit den entsprechenden Ventileinrichtungen verbunden sind, und wobei die elektrischen Leitungen vorzugsweise zumindest bereichsweise in der Wandung der Saugleitung integriert oder aufgenommen sind. Die elektrischen Schalter oder Taster sind vorzugsweise zumindest teilweise fernbedienbar ausgeführt, insbesondere fernbedienbar über eine drahtlose Fernsteuerung. alternativ oder zusätzlich hierzu weist die Bedieneinrichtung mindestens ein Display oder eine Anzeige auf, um für die Bedienung der Vakuum-Hebevorrichtung relevante Informationen anzuzeigen.

Eine Ausführungsform, die nicht Teil der Erfindung darstellt, betrifft ein System mit einer ersten Vakuum-Hebevorrichtung der vorgenannten Art und optional mit einer Krananlage, über welche diese Vakuum-Hebevorrichtung an verschiedenen Positionen positionierbar ist. Das System weist ferner mindestens eine weitere, zweite Vakuum-Hebevorrichtung, insbesondere eine weitere Vakuum-Hebevorrichtung der zuvor genannten Art, auf, wobei die erste und die mindestens eine zweite Vakuum-Hebevorrichtung zur Datenübertragung über einen Datenübertragungskanal miteinander verbunden sind.

Hierbei können die erste und die mindestens eine weitere, zweite Vakuum-Hebevorrichtung insbesondere ausgebildet sein, nach dem Master/Slave-Prinzip zu kommunizieren oder Daten auszutauschen, wobei die erste Vakuum-Hebevorrichtung ausgebildet ist, eine Bedienung der zweiten Vakuum-Hebevorrichtung mit der Bedienung der ersten Vakuum-Hebevorrichtung zu synchronisieren.

Eine Ausführungsform, die nicht Teil der Erfindung darstellt, betrifft ein Verfahren zum Bedienen eines solchen Systems. Bei diesem Verfahren ist vorgesehen, dass von dem Bediener des Systems über die Bedieneinrichtung der ersten Vakuum-Hebevorrichtung die erste Vakuum-Hebevorrichtung vorzugsweise manuell gesteuert wird, und zwar durch Ansteuerung der Ventilsteuerung der ersten Vakuum-Hebevorrichtung. Vorzugsweise automatisch und noch bevorzugter Wahlweise automatisch wird dabei die mindestens eine zweite Vakuum-Hebevorrichtung synchron mit der ersten Vakuum-Hebevorrichtung gesteuert.

Ausführungsformen der erfindungsgemäßen Vakuum-Hebevorrichtungen liefern insbesondere eine Energieeinsparfunktion. Dies ist dadurch realisierbar, dass mit der Vakuum-Hebevorrichtung die Gewichtskraft des Transportgutes ermittelt wird. Hierbei ist es denkbar, einen zur Vakuumversorgung der Vakuum-Hebevorrichtung gehörenden Seitenkanalverdichter innerhalb enger Grenzen zu regeln. Alternativ oder zusätzlich hierzu kann der Vakuumversorgung auch eine Drehkolbenpumpe zugeordnet sein, die genauer geregelt werden kann. Dabei ist es denkbar, dass ein Teil der Höhenmanipulation der Vakuum-Hebevorrichtung über den geänderten Volumenstrom umgesetzt wird. Dadurch wird der Energiebedarf und die Lärmbelastung reduziert.

Es kann ferner die Möglichkeit gegeben sein, dass ein Ruhebereich des Saugmittels bzw. der Vakuum-Hebevorrichtung definiert wird. Wenn die Vakuum-Hebevorrichtung bzw. das Saugmittel in diesen Ruhebereich gebracht wird, dann schaltet er sich automatisch ab bzw. es wird die Vakuumversorgung automatisch abgeschaltet. Dazu wird die Position des Saugmittels entsprechend überwacht.

Gemäß bevorzugten Ausführungsformen ist der Vakuum-Hebevorrichtung eine Speichereinrichtung zugeordnet, um die über einen vorab festgelegten oder festlegbaren Zeitraum von der Vakuum-Hebevorrichtung und insbesondere von dem Saugmittel und/oder dem Saugschlauch der Vakuum-Hebevorrichtung im Betrieb beim Handhaben von Transportgütern auftretenden Belastungen dokumentieren zu können. Hierzu gehören insbesondere die Gewichtskraft der über den Zeitraum gehandhabten Transportgüter und/oder die Zeitperiode der Handhabung und/oder die Art der über den Zeitraum gehandhabten Transportgüter.

In einer Weiterbildung dieser Ausführungsform ist vorgesehen, dass die Vakuum-Hebevorrichtung ferner eine Auswerteeinrichtung aufweist, welche ausgebildet ist, um einen Gesamt-Lastwechsel und/oder eine Gesamt-Belastung der Vakuum-Hebevorrichtung und insbesondere des Saugmittels und/oder des Saugschlauchs der Vakuum-Hebevorrichtung über den vorab festgelegten oder festlegbaren Zeitraum zu ermitteln. Vorzugsweise ist die Auswerteeinrichtung ferner ausgelegt, um eine eine Wartung und/oder einen Austausch des Saugmittels und/oder des Saugschlauchs betreffende Information auszugeben, und zwar in Abhängigkeit von dem ermittelten Gesamt-Lastwechsel und/oder der ermittelten Gesamt-Belastung.

Dieser Ausführungsform liegt die Erkenntnis zugrunde, dass insbesondere das Saugmittel oder aber auch der Saugschlauch einer Vakuum-Hebevorrichtung ausgetauscht oder gewartet werden muss, wenn sich die ertragbaren Belastungen bis zu einem fest definierten Wert aufsummiert haben. Bislang erfolgt eine Überprüfung oder Wartung über eine Dokumentation der jährlichen Lastwechsel, was auf einer Schätzung basiert. Darin liegt eine große Ungenauigkeit, da tatsächlich nicht genau bekannt ist, wie viele Lastwechsel wirklich stattgefunden haben und wie hoch dabei die Beanspruchung war.

Mit der vorliegenden Erfindung wird vorzugsweise das Lastkollektiv mitgeschrieben, was einen größeren Ausnutzungsgrad der Tragstruktur ermöglicht. Dadurch kann wieder Gewicht bzw. Energie gespart werden und insbesondere die Lebensdauer erhöht werden. Ferner ist es möglich, dass schon vorher erkannt wird, wann die Komponenten der Vakuum-Hebevorrichtung ausgetauscht werden müssen. Dadurch kann ein Ersatz vorab beschafft werden und die Ausfallzeiten werden minimiert und die Prozesssicherheit deutlich erhöht.

Gemäß einer Weiterbildung der erfindungsgemäßen Vakuum-Hebevorrichtung ist vorgesehen, dass die Vakuum-Hebevorrichtung eine Auswerteeinrichtung aufweist, welche ausgebildet ist, anhand der ermittelten oder abgeschätzten Art und/oder anhand der Gewichtskraft des mit dem Saugmittel zu greifenden oder gegriffenen Transportguts zu überprüfen, ob die Komponenten der Vakuum-Hebevorrichtung und insbesondere das Saugmittel und/oder der Saugschlauch der Vakuum-Hebevorrichtung überhaupt für die bei der Handhabung des Transportguts auftretenden Belastungen ausgelegt sind. Dies betrifft beispielsweise das Greifvermögen des Saugmittels und/oder das Hebevermögen des Saugschlauchs.

Gemäß einer vorteilhaften Weiterbildung der zuletzt genannten Ausführungsform ist die Auswerteeinrichtung ausgebildet, die Vakuum-Hebevorrichtung oder Komponenten hiervon zu deaktivieren und/oder eine entsprechende Warnung auszugeben, wenn die Überprüfung ergibt, dass die Komponenten der Vakuum-Hebevorrichtung und insbesondere das Saugmittel und/oder der Saugschlauch der Vakuum-Hebevorrichtung nicht im Hinblick auf die bei der Handhabung des Transportguts auftretenden Belastungen ausgelegt sind.

Insofern kann überprüft werden, ob der zur Handhabung eines Transportguts erforderliche Sicherheitsfaktor, wie beispielsweise der effektive Querschnitt des Saugmittels und/oder der effektive Querschnitt des Saugschlauchs, vorhanden ist. Wenn beispielsweise ein Saugmittel mit einer zu kleinen Saugfläche verwendet wird, kann es zu einem unkontrollierten Lastabsturz kommen. Diese Gefährdung kann innerhalb so ausgeschlossen werden, wenn die Vakuum-Hebevorrichtung nur dann arbeitet, wenn die erforderlichen Sicherheitsfaktoren vorhanden sind.

Gemäß einer Weiterbildung der erfindungsgemäßen Vakuum-Hebevorrichtung ist vorgesehen, dass dieser ein optisches Display zugeordnet ist, um insbesondere diskret Informationen und/oder Daten im Hinblick auf den Betrieb der Vakuum-Hebevorrichtung anzuzeigen. Alternativ oder zusätzlich ist das optische Display ausgebildet, insbesondere diskret Informationen über einen von der Vakuum-Hebevorrichtung zu handhabendes Transportgut anzuzeigen.

Dieses optische Display kann beispielsweise in der Peripherie des Sichtfeldes des Bedieners der Vakuum-Hebevorrichtung montiert sein, wie beispielsweise auf einem entsprechenden Brillenrahmen. Neben der diskreten Anzeige von Informationen auf dem optischen Display können ferner Informationen auch mit einem von beispielsweise dem Saugmittel mit Hilfe einer integrierten Digitalkamera aufgenommenen Bild angezeigt werden.

Gemäß weiteren Ausführungsformen der erfindungsgemäßen Vakuum-Hebevorrichtung ist vorgesehen, dass der Saugschlauch und das Saugmittel über eine Kommunikationseinrichtung miteinander insbesondere bidirektional Daten und/oder Informationen austauschen können. Auf diese Weise ist eine optimale und insbesondere automatische Abstimmung dieser beiden für die Vakuum-Hebevorrichtung wesentlichen Komponenten (Saugmittel und Saugschlauch) möglich. So ist es beispielsweise denkbar, dass die Vakuum-Hebevorrichtung nur dann aktivierbar ist, wenn mit dem Saugschlauch ein entsprechendes und passendes Saugmittel verbunden ist. Diese Überprüfung wird vorzugsweise automatisch oder wahlweise automatisch mit Hilfe der insbesondere bidirektionalen Kommunikationseinrichtung vorgenommen.

Mit anderen Worten, gemäß der zuletzt genannten Ausführungsform kann beispielsweise der Saugschlauch mit dem Sauggreifer kommunizieren, entweder nur lesend, über einen QR-Code oder ähnliche Technologien, oder lesend und schreibend, zum Beispiel über einen RFID-Chip oder einer vergleichbaren Technologie.

## Patentansprüche

1. Vakuum-Hebevorrichtung mit:
- einer Saugleitung, die sich zwischen einem Vakuumanschluss einer Vakuumversorgung und einer Mündungsöffnung erstreckt;
- einem Saugmittel, das zur abdichtenden Anlage an Transportgutoberflächen dient und das einseitig an der Saugleitung angebracht ist und die Mündungsöffnung begrenzt;
- einem längenvariablen Saugschlauch, der die Saugleitung abschnittsweise zwischen dem Saugmittel und dem Vakuumanschluss begrenzt; und
- einer Ventilsteuerung, die zur Einstellung eines Unterdruckes im Saugschlauch sowie zur Beeinflussung eines freien Strömungsquerschnittes der Saugleitung in einem Leitungsabschnitt zwischen dem Saugschlauch und der Mündungsöffnung ausgebildet ist und die zwischen einer Sperrstellung zur Unterbrechung des Leitungsabschnittes und einer Freigabestellung zur Freigabe des Leitungsabschnittes einstellbar ist,
wobei die Vakuum-Hebevorrichtung eine Sensorik aufweist zum direkten oder indirekten Ermitteln oder Abschätzen der Art und/oder der Gewichtskraft eines mit dem Saugmittel zu greifenden oder gegriffenen Transportgutes;
wobei die Sensorik ein berührungslos arbeitendes Erkennungssystem aufweist, welches ausgebildet ist, die Art eines mit dem Saugmittel zu greifenden oder gegriffenen Transportgutes zu ermitteln; **dadurch gekennzeichnet, dass**
das berührungslos arbeitende Erkennungssystem eine Scanneinrichtung aufweist zum Erfassen der Größe und/oder Formgebung eines mit dem Saugmittel zu greifenden Transportgutes und wobei das Erkennungssystem ausgebildet ist, über die Größe und/oder Formgebung des mit dem Saugmittel zu greifenden Transportgutes dessen Gewichtskraft und/oder die Art des Transportgutes abzuschätzen oder zu ermitteln.

2. Vakuum-Hebevorrichtung nach Anspruch 1,
wobei die Sensorik eine Waage, insbesondere elektromechanische Waage, aufweist, zum direkten Ermitteln der Gewichtskraft eines mit dem Saugmittel gegriffenen Transportgutes.

3. Vakuum-Hebevorrichtung nach Anspruch 1 oder 2,
wobei das berührungslos arbeitende Erkennungssystem eine Scanneinrichtung aufweist zum Abscannen einer Identifizierung, die einem mit dem Saugmittel zu greifenden oder gegriffenen Transportgut zugeordnet und vorzugsweise an dem Transportgut angebracht ist; und/oder
wobei das berührungslos arbeitende Erkennungssystem ein Sender-Empfänger-System ist zum automatischen und berührungslosen Identifizieren eines mit dem Saugmittel zu greifenden oder gegriffenen Transportgutes; und/oder
wobei das berührungslos arbeitende Erkennungssystem eine RFID-Leseeinrichtung aufweist zum Auslesen einer Kennung aus einem Transponder, der einem mit dem Saugmittel zu greifenden oder gegriffenen Transportgut zugeordnet und vorzugsweise an dem Transportgut angebracht ist.

4. Vakuum-Hebevorrichtung nach einem der Ansprüche 1 bis 3,
wobei die Scanneinrichtung und/oder das Sender-Empfänger-System und/oder die RFID-Leseeinrichtung an dem oder im Bereich des Saugmittels angebracht ist; und/oder
wobei die Scanneinrichtung und/oder das Sender-Empfänger-System und/oder die RFID-Leseeinrichtung als von dem Bediener der Vakuum-Hebeeinrichtung manuell zu betätigendes Handgerät ausgeführt sind/ist.

## Claims

1. A vacuum lifting device comprising:
- a suction line which extends between a vacuum connection of a vacuum supply and an outlet opening;
- a suction means which serves the sealing attachment to surfaces of a conveyed item and is affixed to the suction line on one side and delimits the outlet opening;
- a variable-length suction hose which delimits the suction line in sections between the suction means and the vacuum connection; and
- a valve control designed to set a negative pressure in the suction hose as well as influence a free flow cross-section of the suction line in a section of line between the suction hose and the outlet opening and which is adjustable between a closed position for cutting off the line section and a released position for enabling the line section,
wherein the vacuum lifting device comprises a sensor system for directly or indirectly determining or estimating the type and/or weight force of a conveyed item to be or being gripped by the suction means; wherein the sensor system comprises a non-contact detection system designed to determine the type of conveyed item to be or being gripped by the suction means;
**characterized in that**
the non-contact detection system comprises a scanning device for detecting the size and/or shape of a conveyed item to be gripped by the suction means and wherein the detection system is designed to estimate or determine the weight force and/or type of conveyed item by way of the size and/or shape of the conveyed item to be gripped by the suction means.

2. The vacuum lifting device according to claim 1,
wherein the sensor system comprises a scale, in particular an electromechanical scale, for directly determining the weight force of a conveyed item gripped by the suction means.

3. The vacuum lifting device according to claim 1 or 2,
wherein the non-contact detection system comprises a scanning device for scanning an identification allocated and preferably affixed to the conveyed item to be or being gripped by the suction means; and/or wherein the non-contact detection system comprises a transmitter/ receiver system for the automatic and contactless identification of the conveyed item to be or being gripped by the suction means; and/or wherein the non-contact detection system comprises an RFID reader for reading out an identifier from a transponder allocated and preferably affixed to the conveyed item to be or being gripped by the suction means.

4. The vacuum lifting device according to one of claims 1 to 3,
wherein the scanning device and/or the transmitter/receiver system and/or the RFID reader is/are affixed to or in the area of the suction means; and/or
wherein the scanning device and/or the transmitter/receiver system and/or the RFID reader is/are realized as a hand-held device manually operated by the operator of the vacuum lifting device.

## Revendications

1. Dispositif de levage sous vide comprenant :
- une conduite d'aspiration qui s'étend entre un raccord de vide d'une alimentation en vide et une ouverture d'embouchure ;
- un moyen d'aspiration qui sert à l'appui étanche contre des surfaces de produits à transporter et qui est monté d'un côté sur la conduite d'aspiration et délimite l'ouverture d'embouchure ;
- un tuyau d'aspiration de longueur variable, qui délimite la conduite d'aspiration localement entre le moyen d'aspiration et le raccord de vide ; et
- une commande à valve qui est conçue pour régler une dépression dans le tuyau d'aspiration ainsi que pour influencer une section transversale d'écoulement libre de la conduite d'aspiration dans un tronçon de conduite entre le tuyau d'aspiration et l'ouverture d'embouchure et qui est réglable entre une position de blocage pour interrompre le tronçon de conduite et une position de libération pour libérer le tronçon de conduite,
dans lequel
le dispositif de levage sous vide présente un système de capteurs pour déterminer ou estimer directement ou indirectement le type et/ou le poids d'un produit à transporter à saisir ou saisi par le moyen d'aspiration ;
le système de capteurs comprend un système de reconnaissance fonctionnant sans contact physique, qui est conçu pour déterminer le type d'un produit à transporter à saisir ou saisi par le moyen d'aspiration ; **caractérisé en ce que**
le système de reconnaissance fonctionnant sans contact physique comprend un dispositif de balayage pour détecter la taille et/ou la forme d'un produit à transporter à saisir par le moyen d'aspiration, et le système de reconnaissance est conçu pour estimer ou déterminer, par le biais de la taille et/ou de la forme du produit à transporter à saisir par le moyen d'aspiration, son poids et/ou le type de produit à transporter.

2. Dispositif de levage sous vide selon la revendication 1,
dans lequel le système de capteurs comprend une balance, en particulier une balance électromécanique, pour déterminer directement le poids d'un produit à transporter saisi par le moyen d'aspiration.

3. Dispositif de levage sous vide selon la revendication 1 ou 2,
dans lequel le système de reconnaissance fonctionnant sans contact physique comprend un dispositif de balayage pour balayer un identifiant qui est associé à un produit à transporter à saisir ou saisi par le moyen d'aspiration et qui est de préférence appliqué sur le produit à transporter ; et/ou
le système de reconnaissance fonctionnant sans contact physique est un système émetteur-récepteur pour l'identification automatique et sans contact physique d'un produit à transporter à saisir ou saisi par le moyen d'aspiration ; et/ou
le système de reconnaissance fonctionnant sans contact physique comprend un dispositif de lecture RFID pour la lecture d'un identifiant à partir d'un transpondeur, qui est associé à un produit à transporter à saisir ou saisi par le moyen d'aspiration et qui est de préférence appliqué sur le produit à transporter.

4. Dispositif de levage sous vide selon l'une des revendications 1 à 3,
dans lequel le dispositif de balayage et/ou le système émetteur-récepteur et/ou le dispositif de lecture RFID est monté sur ou au niveau du moyen d'aspiration ; et/ou
le dispositif de balayage et/ou le système émetteur-récepteur et/ou le dispositif de lecture RFID est/sont réalisé(s) sous la forme d'un appareil manuel à actionner manuellement par l'utilisateur du dispositif de levage sous vide.
